# EUROPÄISCHE PATENTSCHRIFT

(11) **EP 3 353 486 B1**
(45) Veröffentlichungstag und Bekanntmachung des Hinweises auf die Patenterteilung: **04.09.2019**
(21) Anmeldenummer: 16766226.1
(22) Anmeldetag: 06.09.2016
(51) Int. Cl.: F28F 17/00, F28F 19/02

(54) **WÄRMEÜBERTRAGUNGSROHR, LUFTBEHEIZTER VERDAMPFER UND VERFAHREN ZUM HERSTELLEN EINES WÄRMEÜBERTRAGUNGSROHRS**
HEAT TRANSFER TUBE, AIR-HEATED EVAPORATOR AND METHOD FOR PRODUCING A HEAT TRANSFER PIPE
TUYAU DE TRANSFERT DE CHALEUR, EVAPORATEUR CHAUFFE PAR AIR ET PROCEDE DE FABRICATION D'UN TUYAU DE TRANSFERT DE CHALEUR

(30) Priorität: 23.09.2015 EP 15002747
(43) Veröffentlichungstag der Anmeldung: 01.08.2018
(73) Patentinhaber: Linde Aktiengesellschaft, 80331 München (DE)
(72) Erfinder: EHEGARTNER, Florian, 84524 Neuötting (DE); MCCAFFERY, John, 84489 Burghausen (DE)
(74) Vertreter: Meilinger, Claudia Sabine
(86) Internationale Anmeldenummer: PCT/EP2016/001506
(87) Internationale Veröffentlichungsnummer: WO 2017/050418

(56) Entgegenhaltungen:
- EP-A2- 2 105 470
- WO-A1-03/106902
- DE-A1-102009 024 320
- DE-A1-102012 101 980

## Beschreibung

Die Erfindung betrifft ein Wärmeübertragungsrohr, insbesondere ein Flossenrohr, für einen luftbeheizten Verdampfer zum Anwärmen und/oder Verdampfen von kryogenen Flüssigkeiten, einen luftbeheizten Verdampfer zum Anwärmen und/oder Verdampfen von kryogenen Flüssigkeiten mit einem derartigen Wärmeübertragungsrohr und ein Verfahren zum Herstellen eines derartigen Wärmeübertragungsrohrs.

Mit Hilfe von luftbeheizten Verdampfern werden kryogene Flüssigkeiten wie z.B. flüssiger Sauerstoff, flüssiger Stickstoff, flüssiges Argon, flüssiger Wasserstoff, flüssiges Kohlendioxid und Flüssigerdgas mit Hilfe der Umgebungswärme angewärmt und/oder verdampft. An Wärmeübertragungsrohren derartiger luftbeheizter Verdampfer kann in der zur Aufheizung verwendeten Frischluft enthaltene Luftfeuchtigkeit kondensieren und gefrieren. Hierdurch bildet sich an den Wärmeübertragungsrohren eine isolierende Schicht, die zur Aufrechterhaltung der Funktionalität des Verdampfers mittels Werkzeug manuell abgeschlagen oder mit Hilfe eines Dampfstrahlers entfernt werden muss.

Vor diesem Hintergrund besteht die Aufgabe der vorliegenden Erfindung darin, ein verbessertes Wärmeübertragungsrohr für einen luftbeheizten Verdampfer zum Anwärmen und/oder Verdampfen von kryogenen Flüssigkeiten zur Verfügung zu stellen.

Demgemäß wird ein Wärmeübertragungsrohr, insbesondere ein Flossenrohr, für einen luftbeheizten Verdampfer zum Anwärmen und/oder Verdampfen von kryogenen Flüssigkeiten vorgeschlagen. Das Wärmeübertragungsrohr umfasst einen Rohrabschnitt und eine außenseitig an dem Rohrabschnitt vorgesehene Beschichtung, die einen hydrophilen Anteil und einen hydrophoben Anteil aufweist, wobei der hydrophile Anteil in der Beschichtung von dem hydrophoben Anteil umfänglich eingeschlossene Keimstellen zur Kondensation von Luftfeuchtigkeit an denselben bildet und wobei die Keimstellen eine Größe von weniger als 100 nm aufweisen.

Für Umluft-Kühl- oder Gefriergeräte sind aus WO 03/106902 A1 hydrophobe Beschichtungen für Verdampferoberflächen bekannt.

Durch das Vorsehen der Keimstellen kann die Kondensation der in der Frischluft enthaltenen Luftfeuchtigkeit an dem Wärmeübertragungsrohr so gesteuert werden, dass sich bevorzugt kugelförmige Eiskristalle bilden, die schichtweise aufwachsen. Die Eiskristalle haben aufgrund der Benetzbarkeit der Keimstellen und der Unbenetzbarkeit des hydrophoben Anteils nur an einem sehr kleinen Abschnitt ihrer Oberfläche einen Kontakt mit dem Wärmeübertragungsrohr. Hierdurch sind diese besonders leicht von dem Wärmeübertragungsrohr zu entfernen. Die Bildung einer isolierenden Schicht wird durch die gezielte Kristallisation verhindert, da die Eiskristalle frühzeitig keinen Halt mehr an dem Wärmeübertragungsrohr finden und selbsttätig abfallen oder durch den Luftzug der das Wärmeübertragungsrohr überstreichenden Frischluft von diesem entfernt werden. Hierdurch kann auf eine manuelle Entfernung einer isolierenden Schicht, wie beispielsweise einem Eispanzer, verzichtet werden, wodurch eine mechanische Beschädigung des Wärmeübertragungsrohrs ausgeschlossen ist. Ferner kann auch auf eine energieintensive Entfernung des Eises mittels Dampfstrahlen verzichtet werden. Die Keimstellen sind vorzugsweise Nanopartikel. Die Begriffe Nanopartikel bzw. Nanoteilchen bezeichnen Verbünde von einigen wenigen bis einigen tausend Atomen oder Molekülen. Die Bezeichnung Nano bezieht sich auf ihre Größe, die typischerweise bei 1 bis 100 nm liegt. Vorzugsweise sind die Keimstellen 10 bis 90 nm, weiter bevorzugt 20 bis 80 nm, weiter bevorzugt 30 bis 70 nm, weiter bevorzugt 40 bis 60 nm groß. Die Größe der Keimstellen kann ein Durchmesser, eine Länge, eine Höhe und/oder eine Breite derselben sein. Die Größe kann auch als Partikelgröße bezeichnet werden. Das Wärmeübertragungsrohr kann sich radial aus dem Rohrabschnitt herauserstreckende Wärmeübertragungsrippen aufweisen. Das Wärmeübertragungsrohr kann dann auch als Flossenrohr bezeichnet werden. Alternativ kann das Wärmeübertragungsrohr rippenlos, also glatt sein.

Gemäß einer Ausführungsform sind die Keimstellen so klein, dass an den Keimstellen gebildete Eiskristalle kugelförmig sind.

Die Eiskristalle bilden sich aus an den Keimstellen kondensierter Luftfeuchtigkeit. Dabei wachsen die Eiskristalle schichtförmig auf. Aufgrund der Oberflächenspannung von Wasser bildet sich dabei eine kugelförmige Geometrie der Eiskristalle. Mit fortschreitendem Wachstum der Eiskristalle wird die Fläche, mit der die Eiskristalle an den Keimstellen anhaften im Vergleich zu einer Gesamtoberfläche der Eiskristalle immer kleiner, so dass diese schon bei der kleinsten Berührung von dem Wärmeübertragungsrohr abfallen.

Gemäß einer weiteren Ausführungsform sind die Keimstellen so klein, dass die Eiskristalle aufgrund ihres Eigengewichts von dem Wärmeübertragungsrohr abfallen.

Vorzugsweise ist das Wärmeübertragungsrohr so angeordnet, dass die Schwerkraft parallel zu der Beschichtung orientiert ist. Vorzugsweise wachsen die Eiskristalle so lange, bis sie selbsttätig von dem Wärmeübertragungsrohr abfallen.

Gemäß einer weiteren Ausführungsform ist ein Durchmesser der Keimstellen kleiner als ein Durchmesser der an den Keimstellen gebildeten Eiskristalle.

Vorzugsweise ist der Durchmesser der Keimstellen um ein Vielfaches kleiner als der Durchmesser der Eiskristalle.

Gemäß einer weiteren Ausführungsform sind die Keimstellen punktförmig.

Unter punktförmig ist zu verstehen, dass die Keimstellen nur eine sehr kleine Oberfläche aufweisen. Die Keimstellen können beispielsweise kreisrund, elliptisch, oval, vieleckig oder sternförmig sein.

Gemäß einer weiteren Ausführungsform umfasst das Wärmeübertragungsrohr außenseitig an dem Rohrabschnitt vorgesehene Wärmeübertragungsrippen, an denen die Beschichtung vorgesehen ist.

Die Wärmeübertragungsrippen erstrecken sich vorzugsweise radial aus dem Rohrabschnitt heraus. Die Beschichtung ist sowohl an dem Rohrabschnitt als auch an den Wärmeübertragungsrippen vorgesehen. Die Wärmeübertragungsrippen können verzweigt oder verästelt sein. Hierdurch vergrößert sich eine Oberfläche des Wärmeübertragungsrohrs, wodurch eine gute Wärmeübertragung von der Frischluft auf die kryogene Flüssigkeit gewährleistet ist.

Gemäß einer weiteren Ausführungsform ist der Rohrabschnitt aus einer Aluminiumlegierung gefertigt.

Vorzugsweise ist der Rohrabschnitt materialeinstückig mit den Wärmeübertragungsrippen ausgebildet. Beispielsweise kann der Rohrabschnitt ein Strangpressprofil sein. Durch die Verwendung von z.B. einer Aluminiumlegierung sind sehr gute Wärmeübertragungseigenschaften gewährleistet. Alternativ kann der Rohrabschnitt beispielsweise aus einer Stahllegierung, einem Faserverbundwerkstoff, einem Kunststoffmaterial oder einem beliebigen anderen Material gefertigt sein.

Gemäß einer weiteren Ausführungsform ist die Beschichtung eine Sol-Gel-Beschichtung.

Insbesondere ist die Beschichtung eine Nanobeschichtung oder kann als Nanobeschichtung bezeichnet werden.

Gemäß einer weiteren Ausführungsform ist die Beschichtung ein Einkomponenten-Polysiloxan-Urethan-Einschichtbeschichtungsstoff.

Beispielsweise kann als Bindemittelbasis ein Polysiloxan-Urethan-Harz eingesetzt werden, das mit Nanopartikeln gefüllt ist. Die Beschichtung kann beispielsweise eine Schichtdicke von 3 - 10 µm nach ihrer Härtung aufweisen.

Gemäß einer weiteren Ausführungsform sind die Keimstellen in dem hydrophoben Anteil gleichmäßig verteilt angeordnet.

Alternativ können die Keimstellen in dem hydrophoben Anteil ungleichmäßig verteilt angeordnet sein. Vorzugsweise sind die Keimstellen so voneinander beabstandet, dass die gebildeten Eiskristalle vor dem Abfallen von dem Wärmeübertragungsrohr einander nicht berühren. Hierdurch wird die Bildung eines Eispanzers zuverlässig verhindert.

Gemäß einer weiteren Ausführungsform weist das Wärmeübertragungsrohr ferner eine Einrichtung zum Einbringen von Stößen und/oder Vibrationen in das Wärmeübertragungsrohr auf.

Hierdurch wird die Entfernung der Eiskristalle vereinfacht. Die Einrichtung kann beispielsweise ständig oder in regelmäßigen Abständen aktiviert werden. Die Einrichtung kann beispielsweise einen federvorgespannten Hammer aufweisen.

Gemäß einer weiteren Ausführungsform sind die Keimstellen so in den hydrophoben Anteil eingebettet, dass eine jeweilige Oberfläche der Keimstellen von dem hydrophoben Anteil unbedeckt ist.

Das heißt, die Oberfläche der Keimstellen ist von dem hydrophoben Anteil unbenetzt.

Weiterhin wird ein luftbeheizter Verdampfer zum Anwärmen und/oder Verdampfen von kryogenen Flüssigkeiten mit zumindest einem derartigen Wärmeübertragungsrohr vorgeschlagen.

Der luftbeheizte Verdampfer kann eine Vielzahl von Wärmeübertragungsrohren aufweisen. Vorzugsweise sind die Wärmeübertragungsrohre vertikal positioniert.

Gemäß einer Ausführungsform sind mehrere Wärmeübertragungsrohre in Serie geschaltet.

Die Wärmeübertragungsrohre sind bevorzugt mit Hilfe von Rohrbögen miteinander verbunden. Die Wärmeübertragungsrohre können auch parallel geschaltet sein. Die Wärmeübertragungsrohre können auf einem Traggestell montiert sein. Das Traggestell kann an einem Fundament, insbesondere einer Betonplatte, befestigt sein.

Weiterhin wird ein Verfahren zum Herstellen eines Wärmeübertragungsrohrs, insbesondere eines Flossenrohrs, für einen luftbeheizten Verdampfer zum Anwärmen und/oder Verdampfen von kryogenen Flüssigkeiten vorgeschlagen. Das Verfahren umfasst die folgenden Schritte: Bereitstellen eines Rohrabschnitts und außenseitiges Beschichten des Rohrabschnitts mit einer Beschichtung, die einen hydrophilen Anteil und einen hydrophoben Anteil aufweist, wobei der hydrophile Anteil in der Beschichtung von dem hydrophoben Anteil umfänglich eingeschlossene Keimstellen zur Kondensation von Luftfeuchtigkeit an denselben bildet und wobei die Keimstellen eine Größe von weniger als 100 nm aufweisen.

Der Rohrabschnitt umfasst vorzugsweise Wärmeübertragungsrippen, die sich radial aus diesem herauserstrecken. Der Rohrabschnitt kann auch rippenlos, also glatt sein. Die Wärmeübertragungsrippen werden ebenfalls mit der Beschichtung versehen. Die Beschichtung kann beispielsweise mittels eines Spritzverfahrens, eines Tauchverfahrens oder eines Flutverfahrens auf das Wärmeübertragungsrohr bzw. auf den Rohrabschnitt und die Wärmeübertragungsrippen aufgebracht werden. Die Beschichtung kann bei einer erhöhten Temperatur in das Wärmeübertragungsrohr eingebrannt werden.

Weitere mögliche Implementierungen des Wärmeübertragungsrohrs, des luftbeheizten Verdampfers und/oder des Verfahrens umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform des Wärmeübertragungsrohrs, des luftbeheizten Verdampfers und/oder des Verfahrens hinzufügen.

Weitere vorteilhafte Ausgestaltungen und Aspekte des Wärmeübertragungsrohrs, des luftbeheizten Verdampfers und/oder des Verfahrens sind Gegenstand der Unteransprüche sowie der im Folgenden beschriebenen Ausführungsbeispiele des Wärmeübertragungsrohrs, des luftbeheizten Verdampfers und/oder des Verfahrens. Im Weiteren werden das Wärmeübertragungsrohr, der luftbeheizte Verdampfer und/oder das Verfahren anhand von bevorzugten Ausführungsformen unter Bezugnahme auf die beigelegten Figuren näher erläutert.
Fig. 1 zeigt eine schematische Seitenansicht einer Ausführungsform eines luftbeheizten Verdampfers;
Fig. 2 zeigt eine weitere schematische Seitenansicht des luftbeheizten Verdampfers gemäß Fig. 1;
Fig. 3 zeigt eine schematische Aufsicht des luftbeheizten Verdampfers gemäß Fig. 1;
Fig. 4 zeigt eine schematische Schnittansicht einer Ausführungsform eines Wärmeübertragungsrohrs für den luftbeheizten Verdampfer gemäß Fig. 1;
Fig. 5 zeigt die Detailansicht V gemäß der Fig. 4;
Die Fig. 6 zeigt eine schematische Schnittansicht gemäß der Schnittlinie VI-VI der Fig. 5, und
Fig. 7 zeigt ein schematisches Blockdiagramm einer Ausführungsform eines Verfahrens zum Herstellen eines Wärmeübertragungsrohrs gemäß Fig. 4.

In den Figuren sind gleiche oder funktionsgleiche Elemente mit denselben Bezugszeichen versehen worden, sofern nichts anderes angegeben ist.

Die Fig. 1 zeigt eine schematische Seitenansicht einer Ausführungsform eines luftbeheizten Verdampfers 1 zum Anwärmen und/oder Verdampfen von kryogenen Flüssigkeiten. Die Fig. 2 zeigt eine weitere schematische Seitenansicht des Verdampfers 1 und die Fig. 3 zeigt eine schematische Aufsicht des Verdampfers 1. Im Folgenden wird auf die Fig. 1 bis 3 gleichzeitig Bezug genommen.

Beispiele für kryogene Flüssigkeiten oder verflüssigte tiefkalte Gase sind flüssiger Sauerstoff, flüssiger Stickstoff, flüssiges Argon, flüssiger Wasserstoff, flüssiges Kohlendioxid, flüssiges Ethen oder Ethylen, flüssiges Ethan, flüssiges Helium oder Flüssigerdgas (Liquefied Natural Gas, LNG). Der Verdampfer 1 kann beispielsweise bei der Anwärmung und/oder Verdampfung von kryogenen Flüssigkeiten im Bereich der Metallverarbeitung, der Medizintechnik, der Elektronik, der Wasseraufbereitung, der Energieerzeugung, der Nahrungsmittelindustrie, der Umwelttechnologie oder ähnlichen Bereichen Anwendung finden. Der Verdampfer 1 ist dazu eingerichtet, kryogene Flüssigkeiten mit Hilfe der Wärme der Umgebungsluft zu erwärmen und/oder zu verdampfen.

Der Verdampfer 1 umfasst eine Vielzahl an Wärmeübertragungsrohren 2, von denen in den Fig. 1 bis 3 jeweils nur zwei mit einem Bezugszeichen versehen sind. Die Anzahl der Wärmeübertragungsrohre 2 ist beliebig. Beispielsweise kann der Verdampfer 1, wie in den Fig. 1 bis 3 gezeigt, 30 Wärmeübertragungsrohre 2 aufweisen. Alternativ kann der Verdampfer 1 auch nur 24, 16, 12, 6, oder 4 Wärmeübertragungsrohre 2 umfassen. Mehrere Wärmeübertragungsrohre 2 können eine Rohranordnung 3 des Verdampfers 1 bilden. Wie die Fig. 3 zeigt, können jeder Rohranordnung 3 sechs hintereinander geschaltete Wärmeübertragungsrohre 2 zugeordnet sein. Die Wärmeübertragungsrohre 2 einer Rohranordnung 3 sind mit Hilfe von Rohrbögen 4 fluidisch miteinander verbunden. Ferner sind auch die Rohranordnungen 3 mit Hilfe von Rohrbögen 4 miteinander verbunden.

Der Verdampfer 1 weist weiterhin einen ersten Anschluss 5 und einen zweiten Anschluss 6 auf. Beispielsweise kann eine kryogene Flüssigkeit durch den Anschluss 5 in den Verdampfer 1 eingeleitet werden, wobei es alle Wärmeübertragungsrohre 2 des Verdampfers 1 nacheinander durchströmt, um im erwärmten oder verdampften Zustand aus dem Anschluss 6 wieder aus dem Verdampfer 1 abgeführt zu werden. Im Betrieb des Verdampfers 1 werden die Wärmeübertragungsrohre 2 von Frischluft L überstrichen. Die Frischluft L gibt Wärme an die Wärmeübertragungsrohre 2 ab. Dabei wird die Frischluft L abgekühlt und die Wärmeübertragungsrohre 2 werden erwärmt.

Der Verdampfer 1 umfasst weiterhin ein Traggestell 7, auf dem die Rohranordnungen 3 angeordnet sind. Die Rohranordnungen 3 können mit dem Traggestell 7 beispielsweise verschraubt oder verschweißt sein. Das Traggestell 7 kann auf einem in den Fig. 1 bis 3 nicht gezeigten Fundament, insbesondere einem Betonfundament, angeordnet sein. Der Verdampfer 1 kann ohne das Traggestell 7 eine Höhe h₁ von beispielsweise 3 bis 6 m aufweisen. Der Verdampfer 1 kann weiterhin eine Breite b₁ von beispielsweise 30 cm bis 2 m aufweisen. Ferner kann der Verdampfer 1 eine Tiefe t₁ von beispielsweise 50 cm bis 1,5 m aufweisen.

Die Fig. 4 zeigt eine schematische Schnittansicht einer Ausführungsform eines Wärmeübertragungsrohrs 2. Das Wärmeübertragungsrohr 2 weist einen Rohrabschnitt 8 auf, durch dessen Innenraum 9 eine kryogene Flüssigkeit geleitet wird. Zur Oberflächenvergrößerung ragen in den Innenraum 9 eine Vielzahl an ersten Wärmeübertragungsrippen 10 hinein. Hierdurch wird die Wärmeübertragung von dem Rohrabschnitt 8 auf die kryogene Flüssigkeit verbessert. Außenseitig sind an dem Rohrabschnitt 8 sich aus diesem radial heraus erstreckende zweite Wärmeübertragungsrippen 11 vorgesehen. Vorzugsweise sind der Rohrabschnitt 8, die ersten Wärmeübertragungsrippen 10 und die zweiten Wärmeübertragungsrippen 11 materialeinstückig ausgeführt. Beispielsweise ist das Wärmeübertragungsrohr 2 ein Strangpressprofil. Vorzugsweise ist das Wärmeübertragungsrohr 2 aus einem Aluminiumwerkstoff gefertigt.

Die außenseitig an dem Rohrabschnitt 8 vorgesehenen zweiten Wärmeübertragungsrippen 11 können Verzweigungen 12, 13 oder endseitig an den zweiten Wärmeübertragungsrippen 11 vorgesehene Endabschnitte 14 umfassen. Mit Hilfe der Verzweigungen 12, 13 und/oder der Endabschnitte 14 kann eine Oberflächenvergrößerung des Wärmeübertragungsrohrs 2 erreicht werden. Die Wärmeübertragungsrippen 10, 11 können gleichmäßig über einen Umfang des Rohrabschnitts 8 verteilt angeordnet sein. Da sich die zweiten Wärmeübertragungsrippen 11 flossenförmig aus dem Rohrabschnitt 8 herauserstrecken, wird das Wärmeübertragungsrohr 2 auch als Flossenrohr bezeichnet. Der Rohrabschnitt 8 kann auch rippenlos, also glatt sein. Das Wärmeübertragungsrohr 2 weist weiterhin eine in der Fig. 4 nicht gezeigte außenseitig aufgebrachte Beschichtung auf.

Die Fig. 5 zeigt eine stark vergrößerte schematische Aufsicht auf das Wärmeübertragungsrohr 2 gemäß der Detailansicht V der Fig. 4. Die Fig. 6 zeigt eine schematische Teilschnittansicht des Wärmeübertragungsrohrs 2 gemäß der Schnittlinie VI-VI der Fig. 5. Im Folgenden wird auf die Fig. 5 und 6 gleichzeitig Bezug genommen.

Außenseitig an dem Rohrabschnitt 8 und den zweiten Wärmeübertragungsrippen 11 ist eine Beschichtung 15 vorgesehen. Die Beschichtung 15 ist vorzugsweise eine sogenannte Sol-Gel-Beschichtung. Unter einer Sol-Gel-Beschichtung ist ein über einen Sol-Gel-Prozess hergestelltes anorganisches oder hybridpolymeres Filmsystem zu verstehen. Unter einem Hybridpolymer ist ein polymerer Werkstoff zu verstehen, der Struktureinheiten verschiedener Materialklassen auf molekularer Ebene in sich vereint. Ein Sol-Gel-Prozess ist ein Verfahren zur Herstellung nicht-metallischer anorganischer oder hybridpolymerer Materialien aus kolloidalen Dispersionen, den sogenannten Solen. Die Ausgangsmaterialien werden auch als Präkursoren bezeichnet. Aus ihnen entstehen in Lösung in ersten Grundreaktionen feinste Teilchen. Durch eine spezielle Weiterverarbeitung der Sole lassen sich Pulver, Fasern, Schichten oder Aerogele erzeugen. Wegen der geringen Größe der zunächst erzeugten Solpartikel im Nanometerbereich lässt sich der Sol-Gel-Prozess als Teil der chemischen Nanotechnologie verstehen.

Insbesondere kann die Beschichtung 15 ein Einkomponenten-Polysiloxan-Urethan-Einschichtbeschichtungsstoff sein, der mit Nanopartikeln gefüllt ist. Hierbei kann als Bindemittel ein Polysiloxan-Urethan-Harz verwendet werden. Die Beschichtung 15 kann mit Hilfe eines Spritz-, Tauch- oder Flutverfahrens auf das Wärmeübertragungsrohr 2 aufgebracht werden. Die Beschichtung 15 kann bei erhöhter Temperatur eingebrannt werden. Wie die Fig. 6 zeigt, kann die Beschichtung 15 eine Dicke d₁₅ von 3 bis 10 µm nach der Härtung aufweisen. Die Beschichtung 15 weist einen hydrophilen Anteil 16 und einen hydrophoben Anteil 17 auf. Hydrophilie bedeutet wasserliebend, was besagt, dass ein Stoff stark mit Wasser oder anderen polaren Stoffen wechselwirkt. Das Gegenteil von Hydrophilie ist Hydrophobie. Hydrophobie bedeutet wörtlich wassermeidend. In der Chemie werden mit hydrophob Substanzen charakterisiert, die sich nicht mit Wasser mischen und es auf Oberflächen abperlen lässt. Wenn eine Oberfläche stark wasseranziehend ist, spricht man auch von Superhydrophilie. Vorzugsweise ist der Anteil 16 superhydrophil. Nur der hydrophile Anteil 16 ist mit Wasser benetzbar. Insbesondere ist der hydrophile Anteil 16 vollständig mit Wasser benetzbar. Der hydrophobe Anteil 17 ist nicht mit Wasser benetzbar.

Der hydrophile Anteil 16 bildet in der Beschichtung 15 von dem hydrophoben Anteil 17 umfänglich eingeschlossene Keimstellen 18 aus. Die Keimstellen 18 sind vorzugsweise punktförmig. Die Keimstellen 18 können auch als Partikel bezeichnet werden. Die Keimstellen 18 sind Nanopartikel. Die Keimstellen 18 weisen eine Partikelgröße von weniger als 100 nm auf. Im Bereich der Partikeltechnologie und der Partikelmesstechnik bzw. der Dispersitätsanalyse wird als Merkmal der Äquivalentdurchmesser eines Partikels gewählt. Aus der allgemeinen Häufigkeitsverteilung der Statistik wird somit die Partikelgrößenverteilung. Diese wird häufig auch als Korngrößenverteilung bezeichnet. Der Äquivalentdurchmesser ist ein Maß für die Größe eines unregelmäßig geformten Partikels wie beispielsweise eines Sandkorns. Er berechnet sich aus dem Vergleich einer Eigenschaft des unregelmäßigen Teilchens mit einer Eigenschaft eines regelmäßig geformten Teilchens.

Die Keimstellen 18 können eine beliebige Geometrie aufweisen. Wie in den Fig. 5 und 6 gezeigt, können die Keimstellen 18 beispielsweise einen kreisförmigen Querschnitt aufweisen sein. Alternativ können die Keimstellen 18 auch oval, elliptisch, vieleckig, sternförmig oder dergleichen sein. Die Keimstellen 18 können gleichmäßig oder ungleichmäßig in dem hydrophoben Anteil 17 verteilt angeordnet sein. Beispielsweise weisen die Keimstellen 18 einen Durchmesser d₁₈ auf. Der Durchmesser d₁₈ kann der Äquivalentdurchmesser der Keimstellen 18 sein. Der Durchmesser d₁₈ beträgt vorzugsweise weniger als 100 nm, weiter bevorzugt weniger als 90 nm, weiter bevorzugt weniger als 80 nm. Die Keimstellen 18 sind so in dem hydrophoben Anteil 17 eingebettet, dass eine jeweilige Oberfläche 19 der Keimstellen 18 von dem hydrophoben Anteil 17 unbedeckt ist.

Wie die Fig. 6 zeigt, können die Keimstellen 18 so in dem hydrophoben Anteil 17 eingebettet sein, dass diese den Rohrabschnitt 8 nicht berühren. Alternativ können die Keimstellen 18 den Rohrabschnitt 8 auch berühren. Die Keimstellen 18 bilden Kristallisationspunkte für die Bildung von Eiskristallen 20 an dem Wärmeübertragungsrohr 2. Die in der Frischluft L enthaltene Luftfeuchtigkeit kondensiert an dem Wärmeübertragungsrohr 2 und gefriert an diesem. Mit Hilfe der Keimstellen 18 wird eine gesteuerte Kondensation und Kristallisation der in der Frischluft L enthaltenen Luftfeuchtigkeit erreicht.

Die Oberfläche 19 der Keimstellen 18 ist dabei so klein, dass sich an den Keimstellen 18 bildende Eiskristalle 20 kugelförmig sind. Das heißt, die Eiskristalle 20 berühren die Beschichtung 15 nur an den Keimstellen 18 und damit mit einer sehr kleinen Oberfläche. Die Eiskristalle 20 wachsen dabei so lange, bis sie aufgrund ihres Eigengewichts selbsttätig von dem Wärmeübertragungsrohr 2 abfallen oder durch die über das Wärmeübertragungsrohr 2 strömende Frischluft L abgetragen werden. Die Bildung einer isolierenden Schicht, wie beispielsweise eines geschlossenen Eispanzers, auf dem Wärmeübertragungsrohr 2 wird durch die frühzeitige Entfernung der Eiskristalle 20 verhindert. Der Durchmesser d₁₈ der Keimstellen 18 ist dabei kleiner als ein Durchmesser d₂₀ der Eiskristalle 20. Da der hydrophobe Anteil 17 nicht mit Wasser benetzbar ist, bilden sich auf diesem auch keine Eiskristalle 20.

Um das Abfallen der Eiskristalle 20 von dem Wärmeübertragungsrohr 2 sicher zu gewährleisten, kann das Wärmeübertragungsrohr 2 eine in der Fig. 1 nur sehr vereinfacht angedeutete Einrichtung 21 zum Einbringen von Stößen, Vibrationen und/oder Schwingungen in das Wärmeübertragungsrohr 2 aufweisen. Die Einrichtung 21 kann beispielsweise einen federvorgespannten Hammer umfassen. Die Einrichtung 21 kann das Wärmeübertragungsrohr 2 beispielsweise ständig oder in regelmäßigen Abständen mit Stößen, Vibrationen und/oder Schwingungen beaufschlagen, so dass sich die Eiskristalle 20 von dem Wärmeübertragungsrohr 2 lösen.

Das Wärmeübertragungsrohr 2 weist gegenüber bekannten Wärmeübertragungsrohren die folgenden Vorteile auf. Dadurch, dass mit Hilfe der Keimstellen 18 die in der Frischluft L enthaltene Luftfeuchtigkeit gezielt kondensiert, bilden sich kugelförmige Eiskristalle 20, die solange wachsen, bis deren Eigengewicht so groß ist, dass sie entweder selbsttätig von dem Wärmeübertragungsrohr abfallen, von der Luftströmung der Frischluft L abgetragen werden oder durch das Einbringen von Stößen, Vibrationen und/oder Schwingungen mit Hilfe der Einrichtung 21 leicht von dem Wärmeübertragungsrohr 2 lösbar sind. Durch die gezielte Bildung der Eiskristalle 20 wird die Bildung einer isolierenden Schicht, wie beispielsweise einem Eispanzer, auf dem Wärmeübertragungsrohr 2 verhindert. Hierdurch ist stets eine gute Wärmeübertragung von der Frischluft L auf die kryogene Flüssigkeit gewährleistet.

Die Fig. 7 zeigt ein schematisches Blockdiagramm einer Ausführungsform eines Verfahrens zum Herstellen eines derartigen Wärmeübertragungsrohrs 2. In einem Schritt S1 wird der Rohrabschnitt 8 mit den Wärmeübertragungsrippen 10, 11 bereitgestellt. In einem Schritt S2 wird der Rohrabschnitt 8 außenseitig mit der Beschichtung 15 versehen, die den hydrophilen Anteil 16 und den hydrophoben Anteil 17 aufweist, wobei der hydrophile Anteil 16 in der Beschichtung 15 von dem hydrophoben Anteil 17 umfänglich eingeschlossene Keimstellen 18 zur Kondensation von Luftfeuchtigkeit aus der Frischluft L an denselben bildet. Dabei weisen die Keimstellen 18 einen Durchmesser d₁₈ von weniger als 100 nm auf. Hierbei finden Nanopartikel als Keimstellen 18 Anwendung.

Obwohl die vorliegende Erfindung anhand von Ausführungsbeispielen beschrieben wurde, ist sie vielfältig modifizierbar.

### Verwendete Bezugszeichen

- 1: Verdampfer
- 2: Wärmeübertragungsrohr
- 3: Rohranordnung
- 4: Rohrbogen
- 5: Anschluss
- 6: Anschluss
- 7: Traggestell
- 8: Rohrabschnitt
- 9: Innenraum
- 10: Wärmeübertragungsrippe
- 11: Wärmeübertragungsrippe
- 12: Verzweigung
- 13: Verzweigung
- 14: Endabschnitt
- 15: Beschichtung
- 16: Hydrophiler Anteil
- 17: Hydrophober Anteil
- 18: Keimstelle
- 19: Oberfläche
- 20: Eiskristall
- 21: Einrichtung

- b₁: Breite
- d₁₅: Dicke
- d₁₈: Durchmesser
- d₂₀: Durchmesser
- h₁: Höhe
- L: Frischluft
- S1: Schritt
- S2: Schritt
- t₁: Tiefe

## Patentansprüche

1. Wärmeübertragungsrohr (2), insbesondere Flossenrohr, für einen luftbeheizten Verdampfer (1) zum Anwärmen und/oder Verdampfen von kryogenen Flüssigkeiten, mit einem Rohrabschnitt (8) und einer außenseitig an dem Rohrabschnitt (8) vorgesehenen Beschichtung (15), die einen hydrophilen Anteil (16) und einen hydrophoben Anteil (17) aufweist, wobei der hydrophile Anteil (16) in der Beschichtung (15) von dem hydrophoben Anteil (16) umfänglich eingeschlossene Keimstellen (18) zur Kondensation von Luftfeuchtigkeit an denselben bildet und wobei die Keimstellen (18) eine Größe von weniger als 100 nm aufweisen.

2. Wärmeübertragungsrohr nach Anspruch 1, wobei die Keimstellen (18) so klein sind, dass an den Keimstellen (18) gebildete Eiskristalle (20) kugelförmig sind.

3. Wärmeübertragungsrohr nach Anspruch 2, wobei die Keimstellen (18) so klein sind, dass die Eiskristalle (20) aufgrund ihres Eigengewichts von dem Wärmeübertragungsrohr (2) abfallen.

4. Wärmeübertragungsrohr nach Anspruch 2 oder 3, wobei der Durchmesser (d₁₈) der Keimstellen (18) kleiner als ein Durchmesser (d₂₀) der an den Keimstellen (18) gebildeten Eiskristalle (20) ist.

5. Wärmeübertragungsrohr nach einem der Ansprüche 1 - 4, wobei die Keimstellen (18) punktförmig sind.

6. Wärmeübertragungsrohr nach einem der Ansprüche 1 - 5, ferner aufweisend außenseitig an dem Rohrabschnitt (8) vorgesehene Wärmeübertragungsrippen (11), an denen die Beschichtung (15) vorgesehen ist.

7. Wärmeübertragungsrohr nach einem der Ansprüche 1 - 6, wobei der Rohrabschnitt (8) aus einer Aluminiumlegierung gefertigt ist.

8. Wärmeübertragungsrohr nach einem der Ansprüche 1 - 7, wobei die Beschichtung (15) eine Sol-Gel-Beschichtung ist.

9. Wärmeübertragungsrohr nach Anspruch 8, wobei die Beschichtung (15) ein Einkomponenten-Polysiloxan-Urethan-Einschichtbeschichtungsstoff ist.

10. Wärmeübertragungsrohr nach einem der Ansprüche 1 - 9, wobei die Keimstellen (18) in dem hydrophoben Anteil (17) gleichmäßig verteilt angeordnet sind.

11. Wärmeübertragungsrohr nach einem der Ansprüche 1 - 10, ferner aufweisend eine Einrichtung (21) zum Einbringen von Stößen und/oder Vibrationen in das Wärmeübertragungsrohr (2).

12. Wärmeübertragungsrohr nach einem der Ansprüche 1 - 11, wobei die Keimstellen (18) so in den hydrophoben Anteil (17) eingebettet sind, dass eine jeweilige Oberfläche (19) der Keimstellen (18) von dem hydrophoben Anteil (17) unbedeckt ist.

13. Luftbeheizter Verdampfer (1) zum Anwärmen und/oder Verdampfen von kryogenen Flüssigkeiten, mit zumindest einem Wärmeübertragungsrohr (2) nach einem der Ansprüche 1 - 12.

14. Luftbeheizter Verdampfer nach Anspruch 12, wobei mehrere Wärmeübertragungsrohre (2) in Serie geschaltet sind.

15. Verfahren zum Herstellen eines Wärmeübertragungsrohrs (2), insbesondere eines Flossenrohrs, für einen luftbeheizten Verdampfer (1) zum Anwärmen und/oder Verdampfen von kryogenen Flüssigkeiten, mit folgenden Schritten:
Bereitstellen (S1) eines Rohrabschnitts (8); und
außenseitiges Beschichten (S2) des Rohrabschnitts (8) mit einer Beschichtung (15), die einen hydrophilen Anteil (16) und einen hydrophoben Anteil (17) aufweist, wobei der hydrophile Anteil (16) in der Beschichtung (15) von dem hydrophoben Anteil (17) umfänglich eingeschlossene Keimstellen (18) zur Kondensation von Luftfeuchtigkeit an denselben bildet und wobei die Keimstellen (18) eine Größe von weniger als 100 nm aufweisen.

## Claims

1. A heat transfer tube (2), in particular a finned tube, for an air-heated evaporator (1) for heating and/or evaporating cryogenic fluids, with a tube portion (8) and a coating (15), which is provided on the outer side of the tube portion (8) and has a hydrophilic component (16) and a hydrophobic component (17), the hydrophilic component (16) forming in the coating (15) seed points (18), which are peripherally enclosed by the hydrophobic component (16), for condensing air moisture on the same and the seed points (18) having a size of less than 100 nm.

2. The heat transfer tube as claimed in claim 1, the seed points (18) being so small that ice crystals (20) formed at the seed points (18) are spherical.

3. The heat transfer tube as claimed in claim 2, the seed points (18) being so small that the ice crystals (20) fall off from the heat transfer tube (2) under their own weight.

4. The heat transfer tube as claimed in claim 2 or 3, the diameter (d₁₈) of the seed points (18) being smaller than a diameter (d₂₀) of the ice crystals (20) formed at the seed points (18).

5. The heat transfer tube as claimed in one of claims 1-4, the seed points (18) being punctiform.

6. The heat transfer tube as claimed in one of claims 1-5, also having heat transfer ribs (11), which are provided on the outer side of the tube portion (8) and on which the coating (15) is provided.

7. The heat transfer tube as claimed in one of claims 1-6, the tube portion (8) being produced from an aluminum alloy.

8. The heat transfer tube as claimed in one of claims 1-7, the coating (15) being a sol-gel coating.

9. The heat transfer tube as claimed in claim 8, the coating (15) being a single-component polysiloxane-urethane one-layer coating material.

10. The heat transfer tube as claimed in one of claims 1-9, the seed points (18) being arranged evenly distributed in the hydrophobic component (17).

11. The heat transfer tube as claimed in one of claims 1-10, also having a device (21) for introducing shocks and/or vibrations into the heat transfer tube (2).

12. The heat transfer tube as claimed in one of claims 1-11, the seed points (18) being embedded in the hydrophobic component (17) in such a way that a respective surface (19) of the seed points (18) is not covered by the hydrophobic component (17).

13. An air-heated evaporator (1) for heating and/or evaporating cryogenic fluids, with at least one heat transfer tube (2) as claimed in one of claims 1-12.

14. The air-heated evaporator as claimed in claim 12, a number of heat transfer tubes (2) being connected in series.

15. A method for producing a heat transfer tube (2), in particular a finned tube, for an air-heated evaporator (1) for heating and/or evaporating cryogenic fluids, with the following steps:
providing (S1) a tube portion (8); and
coating (S2) the outer side of the tube portion (8) with a coating (15), which has a hydrophilic component (16) and a hydrophobic component (17), the hydrophilic component (16) forming in the coating (15) seed points (18), which are peripherally enclosed by the hydrophobic component (17), for condensing air moisture on the same, and the seed points (18) having a size of less than 100 nm.

## Revendications

1. Tube de transfert thermique (2), en particulier tube à ailettes, pour un évaporateur (1) à chauffage à air pour le chauffage et/ou l'évaporation de liquides cryogéniques, comprenant une portion de tube (8) et un revêtement (15) prévu du côté extérieur sur la portion de tube (8), qui présente une partie hydrophile (16) et une partie hydrophobe (17), la partie hydrophile (16) formant dans le revêtement (15) des sites de nucléation (18) enfermés sur leur périphérie par la partie hydrophobe (16) pour la condensation de l'humidité de l'air sur ceux-ci et les sites de nucléation (18) présentant une taille inférieure à 100 nm.

2. Tube de transfert thermique selon la revendication 1, dans lequel les sites de nucléation (18) sont si petits que des cristaux de glace (20) formés au niveau des sites de nucléation (18) soient de forme sphérique.

3. Tube de transfert thermique selon la revendication 2, dans lequel les sites de nucléation (18) sont si petits que les cristaux de glace (20) tombent sous l'effet de leur propre poids depuis le tube de transfert thermique (2).

4. Tube de transfert thermique selon la revendication 2 ou 3, dans lequel le diamètre (d₁₈) des sites de nucléation (18) est inférieur à un diamètre (d₂₀) des cristaux de glace (20) formés au niveau des sites de nucléation (18).

5. Tube de transfert thermique selon l'une quelconque des revendications 1 à 4, dans lequel les sites de nucléation (18) présente une forme ponctuelle.

6. Tube de transfert thermique selon l'une quelconque des revendications 1 à 5, présentant en outre du côté extérieur des nervures de transfert thermique (11) prévues sur la portion de tube (8), au niveau desquelles est prévu le revêtement (15).

7. Tube de transfert thermique selon l'une quelconque des revendications 1 à 6, dans lequel la portion de tube (8) est fabriquée à partir d'un alliage d'aluminium.

8. Tube de transfert thermique selon l'une quelconque des revendications 1 à 7, dans lequel le revêtement (15) est un revêtement sol-gel.

9. Tube de transfert thermique selon la revendication 8, dans lequel le revêtement (15) est un matériau de revêtement monocouche à un composant poly(siloxane-uréthane).

10. Tube de transfert thermique selon l'une quelconque des revendications 1 à 9, dans lequel les sites de nucléation (18) sont disposés de manière répartie uniformément dans la partie hydrophobe (17).

11. Tube de transfert thermique selon l'une quelconque des revendications 1 à 10, présentant en outre un dispositif (21) pour introduire des chocs et/ou des vibrations dans le tube de transfert thermique (2).

12. Tube de transfert thermique selon l'une quelconque des revendications 1 à 11, dans lequel les sites de nucléation (18) sont incorporés dans la partie hydrophobe (17) de telle sorte qu'une surface respective (19) des sites de nucléation (18) ne soit pas recouverte par la partie hydrophobe (17).

13. Évaporateur à chauffage à air (1) pour le chauffage et/ou l'évaporation de liquides cryogéniques, comprenant au moins un tube de transfert thermique (2) selon l'une quelconque des revendications 1 à 12.

14. Évaporateur à chauffage à air selon la revendication 12, dans lequel plusieurs tubes de transfert thermique (2) sont montés en série.

15. Procédé de fabrication d'un tube de transfert thermique (2), en particulier d'un tube à ailettes, pour un évaporateur à chauffage à air (1) pour le chauffage et/ou l'évaporation de liquides cryogéniques, comprenant les étapes suivantes :
fourniture (S1) d'une portion de tube (8) ; et
revêtement du côté extérieur (S2) de la portion de tube (8) avec un revêtement (15) qui présente une partie hydrophile (16) et une partie hydrophobe (17), la partie hydrophile (16) formant dans le revêtement (15) des sites de nucléation (18) enfermés sur leur périphérie par la partie hydrophobe (17) pour la condensation de l'humidité de l'air sur ceux-ci et les sites de nucléation (18) présentant une taille inférieure à 100 nm.
